# EUROPÄISCHE PATENTSCHRIFT

(11) **EP 1 422 371 B1**
(45) Veröffentlichungstag und Bekanntmachung des Hinweises auf die Patenterteilung: **15.12.2010**
(21) Anmeldenummer: 03023085.8
(22) Anmeldetag: 15.10.2003
(51) Int. Cl.: E05D 7/04

(54) **Band für Türen, Fenster oder dergleichen**
Hinge for doors, windows or similar
Charnière pour portes, fenêtres ou similaires

(30) Priorität: 19.11.2002 DE 20217852 U
(43) Veröffentlichungstag der Anmeldung: 26.05.2004
(73) Patentinhaber: Dr. Hahn GmbH & Co. KG, D-41189 Mönchengladbach (DE)
(72) Erfinder: Niessen, Rainer, 47799 Krefeld (DE)
(74) Vertreter: Kluin, Jörg-Eden

(56) Entgegenhaltungen:
- DE-U1- 20 100 622

## Beschreibung

Die Erfindung betrifft ein Band für Türen, Fenster oder dergleichen der dem Oberbegriff des Anspruch 1 entsprechenden Art.

Bei der Montage von Türen oder Fenstern ist es häufig notwendig, zur Überbrückung von Fertigungs- und Montagetoleranzen und zur sauberen Justierung des Flügels im feststehenden Rahmen, um z. B den Anpressdruck einer Lippendichtung anzupassen, den Flügel im Rahmen geringfügig zu verlagern, was durch Verschiebung des Scharnierteils eines Bandes parallel zu sich selbst gegenüber dem Befestigungsteil des Bandes vorgenommen werden kann.

Aus der WO 00/66863 ist eine Horizontalverstellungen bekannt, bei der sich in einem der beiden Bandteile ein Verstellelement befindet, durch das sich nach der Verstellung mittels einer Gewindeschraube ein Konturversatz der Bandteile ergibt. Um diesen Konturversatz nicht sichtbar werden zu lassen, erhält zumindest ein Bandteil eine Hülse, deren Durchmesser um den Verstellbetrag größer ist als der Durchmesser des Bandkopfes (Bandrolle) dieses Bandteiles. Die Bestückung mit Hülsen ist aufwändig und führt zu wesentlichen dickeren Bandrollen als bei vergleichbaren Bändern ohne Hülsen.

In der DE 200 14 727 ist eine verwandte Horizontalverstellung offenbart, bei der der Bandbolzen zwecks Anpassung der Lage senkrecht zu seiner Achse in dem Scharnierteil selbst innerhalb einer hülsenförmigen Führung verlagerbar ist, wobei die Verlagerung mittels Gewindeelementen durchgeführt wird, die jeweils in Gewindebohrungen in separat in der Führung angeordneten Gewindesteinen eingreifen. Auch hier sind Hülsen notwendig, um den Versatz zu "verstecken" und es wird durch den Einsatz von Gewindeelementen ebenfalls ein im Durchmesser vergrößertes Scharnierteil bedingt.

Aus der EP 1 209 310 A2 und der DE 197 39 930 A1 sind Bandanordnungen bekannt, bei denen die horizontale Verstellung im Bereich der Falz der Tür, des Fensters oder dergleichen vorgenommen wird.

Aus der EP 1 209 310 A2 Verstellvorrichtungen bekannt:
Eine, bei der auf der Profilwandung des Flügels oder Rahmens der Tür eine Gewindespindel aufliegt.
Eine weitere, bei der zwei mittels eines exzentrischen Verstellelements gegeneinander verschiebbare Keile auf der Profilwandung aufliegen, um eine gewünschte Verstellung zu bewerkstelligen.
Allerdings sind entsprechend ausgestaltete Bänder teuer herzustellen und im Aufbau kompliziert. Zudem bewirkt das Anliegen der Gewindespindel bzw. des Verstellelements an der Profilwandung möglicherweise dessen Beschädigung.

Bei der aus der DE 197 39 930 A1 bekannten Verstelleinrichtung ist eine Verstellung horizontal in der Ebene des Rahmens bzw. des Flügels möglich, jedoch kann die Verstellung mittels des Exzenters auf Grund der Ausgestaltung, dass das untere Teil an seiner zum oberen Teil gerichteten Kante mit Reliefstreifen versehen ist, die Stufenweise an Dicke zunehmen, und der komplementären Gestaltung des oberen Teils, nur gestuft erfolgen. Ferner ist die Herstellung des Bandes aufwändig, da die gestufte Ausführung direkt am Band selbst vorgesehen ist.

Die DE 101 12 187 A1 offenbart eine mit der aus der DE 197 39 930 A1 verwandte Verstelleinrichtung, wobei das Verstellteil mit der Verstellplatte starr verbunden ist und nur eine begrenzte Schwenkverstellung der Verstellplatte ermöglicht. Aber auch hier ist auf Grund der gestuften Ausführung des Bandes die Herstellung aufwändig und teuer und eine stufenlose Verstellung nicht möglich.

Bei den oben beschriebenen Bandanordnungen müssen die Befestigungsschrauben der Bandteile zumindest stark gelockert werden, um die jeweiligen Verstellelemente betätigen zu können. Hierbei kann ein Absacken zum Beispiel des Türflügels mit ausreichender Sicherheit insbesondere bei schweren Flügeln nicht vermieden werden. Zudem besteht die Gefahr, daß ein Parallelversatz nicht möglich ist, d. h. es tritt Verkannten auf, was eine korrekte Lage des Flügels im Rahmen verhindert und zu Beschädigungen führen kann.

DE-U-20100622 offenbart ein Band mit den Merkmalen gemäß dem Oberbegriff des Anspruchs 1.

Aufgabe der vorliegenden Erfindung ist es, eine - insbesondere horizontale und parallele - Verstellung derartiger Bänder bei einfacher Bauweise zu ermöglichen. Ferner sollte ein derartiges Band preiswert herzustellen seien und "schlanke" Bandrollen ermöglichen.

Diese Aufgabe wird durch die in Anspruch 1 wiedergegebene Erfindung gelöst.

Dadurch, dass die Drehachse der Exzenteranordnung quer zur Verlagerungsrichtung verläuft, ist es möglich, auf einfache Weise eine Verstellung des Bandes zu erreichen und den Aufbau des Bandes einfach und preiswert zu gestalten.

Ferner kann das Befestigungsteil derart ausgestaltet werden dass es während der Verlagerung an der Tür, dem Fenster oder dergleichen festgelegt verbleibt.

Vorteilhafterweise sind die zwei Teile des Bandteils parallel zur Scharnierachse getrennt. Somit ist es möglich das Befestigungsteil ohne Änderung des Scharnierteils an die jeweiligen Profile anzupassen und zu bevorraten.

Günstig ist es, wenn die Exzenteranordnung derart ausgestaltet ist, dass die Verlagerung der Teile quer zur Scharnierachse erfolgt. Dann kann nämlich vorzugsweise die Verlagerung horizontal, insbesondere parallel zur durch die Tür, das Fenster oder dergleichen verlaufenden Ebene erfolgen.

Bevorzugterweise umfasst die Exzenteranordnung eine Exzenterschraube.

Das eine Bandteil kann am feststehenden Rahmen der Tür, des Fensters oder dergleichen und das andere Bandteil am Flügel der Tür, des Fensters oder dergleichen angeordnet sein, so wie dies beispielsweise bei einer handelsüblichen Tür der Fall ist.

Vorzugsweise weist das Scharnierteil eine in Richtung des Befestigungsteils hervorstehende Feder und das Befestigungsteil eine in Richtung des Scharnierteils angeordnete, der Feder angepasste und diese aufnehmende Nut auf, so daß eine Parallelführung des Scharnierteils gegenüber dem Befestigungsteil möglich ist und keine ungewollte Verlagerung oder Absacken auftritt.

Die Exzenteranordnung ist derart ausgestaltet, dass sie mit ihrem um die Drehachse drehbaren Hals in einer Bohrung und mit ihrem dazu exzentrischem Teil in einem Langloch gelagert ist, wobei die Bohrung in dem Befestigungsteil und das Langloch in dem Scharnierteil angeordnet ist. So wird ein besonders einfacher und zuverlässiger Betrieb und Aufbau bei minimalem Aufwand und langer Lebensdauer erreicht.

Weil die mindestens zwei Teile des einen Bandteils derart ausgestaltet sind, dass sie mittels Schrauben verbindbar sind und dann die Schrauben jeweils in einer in Verlagerungsrichtung ovalen Bohrung geführt sind, wird neben einer sicheren Verbindung der zwei Teile auch die Parallelführung unterstützt bzw. bewirkt.

Aufgrund des Aufbaus kann die Verlagerung in dem erfindungsgemäßen Band stufenlos erfolgen.

In der Zeichnung ist ein Ausführungsbeispiel eines erfindungsgemäßen Bandes dargestellt. Es zeigen:
- Fig. 1: eine perspektivische Explosionsansicht eines Bandteils eines erfindungsgemäßen an einem Türprofil befestigten Bandes und
- Fig. 2: einen Querschnitt durch das Bandteil aus Fig. 1 im zusammengesetzten Zustand.

In den Figuren ist ein Bandteil 10 eines als Ganzes mit 100 bezeichneten Bandes dargestellt, welches an einer Wandung eines Türprofils 1 im Falzbereich der Tür befestigt ist. Das Bandteil 10 besteht aus einem Scharnierteil 2 und einem Befestigungsteil 11, welche mittels Schrauben 15 miteinander verbindbar sind.

Das Scharnierteil 2 umfasst ein zylinderförmiges, den nicht dargestellten Bandbolzen in einer Bohrung 4 aufnehmendes eigentliches Scharnierelement 3 und einen Befestigungsschenkel 5. Axial durch die Bohrung 4 verläuft die Scharnierachse A, um die der Türflügel verschwenkt wird. Das Scharnierelement 3 und der Befestigungsschenkel 5 sind über ein im Querschnitt etwa Z-förmiges Verbindungsstück 6 verbunden. Der Befestigungsschenkel 5 besitzt im Querschnitt etwa die Gestalt eines auf der Seite liegenden "T" und dient zur Befestigung des Scharnierteils 2 an dem Befestigungsteil 11, wozu in der dem Befestigungsteil zugewandten Stirnseite 25 des Befestigungsschenkels 5 zwei Gewindebohrungen 9 vorgesehen sind, um die entsprechenden Befestigungsschrauben 15 aufzunehmen. Die Gewindebohrungen 9 sind jeweils am oberen und unteren Ende der Stirnseite 25 angeordnet.

Das Befestigungsteil 11 besteht aus der eigentlichen Befestigungsplatte 12, welche auf der der Türfalz zugewandten Profilwandung des Türprofils. 1 aufliegt und hieran befestigt ist. Die Befestigungsplatte 12 ist mit Befestigungsschrauben 16, die durch entsprechende in der Platte vorgesehene Bohrungen 18 durchgreifen, an der Profilwandung befestigt. Auf der Innenseite der Profilwandung ist eine Gegenplatte 30 zur Kraftaufnahme vorgesehen (vgl. auch Fig. 2), in die die Schrauben 15 zur Befestigung eingreifen. Zur Befestigung des Scharnierteils 2 an dem Befestigungsteil 11 bzw. an dem Türprofil 1 sind jeweils am oberen und unteren Ende der Befestigungsplatte 12 zwei parallel zur Profilwandung verlaufende Bohrungen 17 vorgesehen, um die entsprechenden Befestigungsschrauben 15 aufzunehmen, die in zusammengesetzten Zustand in die entsprechenden Bohrungen 9 in dem Scharnierteil 2 eingreifen und dieses an das Befestigungsteil 11 heranziehen.

Etwa mittig zwischen den Bohrungen 9 erstreckt sich von der Stirnseite 25 des Befestigungsschenkels 5 des Scharnierteils 2 in Richtung des Befestigungsteils 11 ein im Querschnitt rechteckiger Vorsprung 7, der in der Art einer Feder in eine in der Stirnseite 24 des Befestigungsteils 11 vorgesehene Nut 13 im zusammengesetzten Zustand eingreift. In dem Vorsprung 7 ist eine der Stirnseite 24 der Befestigungsplatte 12 zugewandte Langloch-Bohrung 8 vorgesehenen.

Etwa mittig in der Befestigungsplatte 12 erstreckt sich parallel zur Profilwandung der Tür, von der einen Stirnseite 19 zu der dem Scharnierteil 2 zugewandten Stirnseite 24 eine Bohrung 14 zur Aufnahme einer Exzenterschraube 20 bzw. ihres Halses 21, durch die die Drehachse S zentral verläuft. Das zur Drehachse S exzentrische Teil 22 der Exzenterschraube 20 greift in das in dem Vorsprung 7 vorgesehene Loch 8 ein. Zwischen dem Hals 21 und dem exzentrischem Teil 22 der Exzenterschraube 20 befindet sich ein diese Teile verbindender Kragen 23 nach Art einer Unterlegschreibe zur Positionierung der Exzenterschraube 20 und Lagerung der Teile 2 und 11 bei der Verstellung. Am Kopf der Exzenterschraube 20 ist eine Sechskantausnehmung 26 zum Angriff eines Werkzeuges zu deren Betätigung vorgesehen.

In dem in Fig. 2 dargestellten Zustand befindet sich die Exzenterschraube 20 nahezu an ihrem Totpunkt, wobei noch ein zur Drehachse S minimaler Versatz erkennbar ist.

Die Bohrungen 17 sind als Langloch-Bohrungen ausgeführt, wobei ihre ovale Abweichung vom kreisrunden Querschnitt in der Verlagerungsrichtung V liegt und dem maximalen Versatz bei der Verlagerung entspricht. Die Befestigungsschrauben 15 müssen zur Ermöglichung der Verlagerung daher nur minimal gelöst werden. Ferner wird somit sichergestellt, dass bei der Verlagerung nur ein Parallelversatz stattfindet, d. h. kein Verkannten auftritt. Dies wird dadurch unterstützt, dass der Vorsprung 7 die Nut 13 der Höhe nach vollständig ausfüllt und das exzentrische Teil 22 der Exzenterschraube 20 in der als Langloch ausgebildeten Bohrung 8 eingreift.

## Patentansprüche

1. Band für Türen, Fenster oder dergleichen,
mit einem zumindest zweiteiligen Bandteil (10), wobei der erste Teil ein Scharnierteil (2) und der andere Teil ein Befestigungsteil (11) umfasst,
und mit einer zumindest in dem einen Bandteil (10) vorgesehenen Exzenteranordnung (20), durch deren Betätigung das Scharnierteil (2) relativ zu dem Befestigungsteil (11) in einer Vedagerungsrichtung (V) verlagerbar ist, *wobei* die Drehachse (S) der Exzenteranordnung quer zur Verlagerungsrichtung (V) verläuft
**dadurch gekennzeichnet, dass**
das Befestigungsteil (11) aus einer Befestigungsplatte (12) besteht, wobei ein um die Drehachse (S) drehbarer Hals (21) der Exzenteranordnung (20) in einer sich in der Befestigungsplatte (12) von der einen Stirnseite (19) zu der dem Scharnierteil (2) zugewandten Stirnseite (24) erstreckenden Bohrung (14) aufgenommen ist, wobei am oberen and am unteren Ende der Befestigungsplatte (12) jeweils eine weitere Bohrung (17) vorgesehen ist, um jeweils eine Befestigungsschraube (15) aufzunehmen, die in Gewindebohrungen (9) in der der Stirnseite (24) des Befestigungsteils (11) zugewandten Stirnseite (25) eines Befenstigungsschenkels (5) des Scharnierteils (2) eingreifen, wobei
die Bohrungen (17) als Langlochbohrungen ausgeführt sind, deren ovale Abweichung von kreisrundem Querschnitt in der Verlagerungsrichtung (V) liegt.

2. Band nach Anspruch 1, **dadurch gekennzeichnet, dass** das die zwei Teile (2, 11) des Bandteils (10) parallel zur Scharnierachse (A) getrennt sind.

3. Band nach Anspruch 1 oder 2, **dadurch gekennzeichnet, dass** das Befestigungsteil (11) derart ausgestaltet ist, dass es während der Verlagerung an der Tür, dem Fenster oder dergleichen festgelegt verbleibt.

4. Band nach einem der vorhergehenden Ansprüche, **dadurch gekennzeichnet, dass** die Exzenteranordnung (20) derart ausgestaltet ist, dass die Verlagerung der Teile quer zur Längsrichtung.der Scharnierachse (A) erfolgt.

5. Band nach Anspruch 4, **dadurch gekennzeichnet, dass** die Exzenteranordnung (20) derart ausgestaltet ist, dass die Verlagerung horizontal erfolgt.

6. Band nach Anspruch 5, **dadurch gekennzeichnet, dass** die Exzenteranordnung (20) derart ausgestaltet ist, dass die Verlagerung parallel zur durch die Tür, das Fenster oder dergleichen verlaufenden Ebene erfolgt.

7. Band nach einem der vorhergehenden Ansprüche, **dadurch gekennzeichnet, dass** die Exzenteranordnung eine Exzenterschraube (20) umfasst.

8. Band nach einem der vorhergehenden Ansprüche, **dadurch gekennzeichnet, dass** das eine Bandteil (11) am feststehenden Rahmen der Tür, des Fensters oder dergleichen angeordnet ist.

9. Band nach einem der vorhergehenden Ansprüche, **dadurch gekennzeichnet, dass** das andere Bandteil am Flügel der Tür, des Fensters oder dergleichen angeordnet ist.

10. Band nach einem der vorhergehenden Ansprüche, **dadurch gekennzeichnet, dass** das Scharnierteil (2) eine in Richtung des Befestigungsteils (11) hervorstehende Feder (7) aufweist.

11. Band nach Anspruch 10, **dadurch gekennzeichnet, dass** das Befestigungsteil (11) eine in Richtung des Scharnierteils (2) angeordnete, der Feder (7) angepasste Nut (13) aufweist.

12. Band nach einem der vorhergehenden Ansprüche, **dadurch gekennzeichnen, dass** die Exzenteranordnung (20) mit ihrem um die Drehachse (S) drehbaren Hals (21) in der Bohrung (14) und mit ihrem dazu exzentrischem Teil (22) in einem Langloch (8) gelagert ist.

13. Band nach einem der vorhergehenden Ansprüche, **dadurch gekennzeichnet, dass** die Bohrung (14) in dem Befestigungsteil (11) und das Langloch (8) in dem Scharnierteil (2) angeordnet ist.

## Claims

1. Hinge for doors, windows or the like, having an at least two-part hinge part (10), wherein the first part comprises an articulation part (2) and the other part comprises a fastening part (11), and having an eccentric arrangement (20) which is provided at least in the one hinge part (10) and through the actuation of which the articulation part (2) can be displaced relative to the fastening part (11) in a displacement direction (V), wherein the axis of rotation (S) of the eccentric arrangement extends transversally to the displacement direction (V), **characterized in that** the fastening part (11) comprises a fastening plate (12), wherein a neck (21) of the eccentric arrangement (20) which can be rotated about the axis of rotation (S) is accommodated in a hole (14) which extends in the fastening plate (12) from one end side (19) to the end side (24) facing the articulation part (2) wherein a further hole (17) is provided in each case at the upper and at the lower end of the fastening plate (12) in order to accommodate in each case a fastening screw (15) which engages in threaded holes (9) in the end side (25), which faces the end side (24) of the fastening part (11), of a fastening leg (5) of the articulation part (2), wherein the holes (17) are designed as slot holes whose oval deviation from a circular cross section lies in the displacement direction (V).

2. Hinge according to Claim 1, **characterized in that** the two parts (2, 11) of the hinge part (10) are separated parallel to the articulation axis (A).

3. Hinge according to Claim 1 or 2, **characterized in that** the fastening part (11) is designed in such a way that it remains fixed on the door, the window or the like during the displacement.

4. Hinge according to one of the preceding claims, **characterized in that** the eccentric arrangement (20) is designed in such a way that the displacement of the parts takes place transversely to the longitudinal direction of the articulation axis (A).

5. Hinge according to Claim 4, **characterized in that** the eccentric arrangement (20) is designed in such a way that the displacement takes place horizontally.

6. Hinge according to Claim 5, **characterized in that** the eccentric arrangement (20) is designed in such a way that the displacement takes place parallel to the plane extending through the door, the window or the like.

7. Hinge according to one of the preceding claims, **characterized in that** the eccentric arrangement comprises an eccentric screw (20).

8. Hinge according to one of the preceding claims, **characterized in that** the one hinge part (11) is arranged on the fixed frame of the door, the window or the like.

9. Hinge according to one of the preceding claims, **characterized in that** the other hinge part is arranged on the door leaf, the window sash or the like.

10. Hinge according to one of the preceding claims, **characterized in that** the articulation part (2) has a tongue (7) projecting in the direction of the fastening part (11).

11. Hinge according to Claim 10, **characterized in that** the fastening part (11) has a groove (13) adapted to the tongue (7) which is arranged in the direction of the articulation part (2).

12. Hinge according to one of the preceding claims, **characterized in that** the eccentric arrangement (20) is mounted by its neck (21) which can be rotated about the axis of rotation (S) in the hole (14) and by its part (22) eccentric thereto in a slot (8).

13. Hinge according to one of the preceding claims, **characterized in that** the hole (14) is arranged in the fastening part (11) and the slot (8) is arranged in the articulation part (2).

## Revendications

1. Penture pour portes, fenêtres ou similaires,
comprenant une partie de penture au moins en deux parties (10), la première partie comprenant une partie de charnière (2) et l'autre partie comprenant une partie de fixation (11),
et comprenant un agencement d'excentrique (20) prévu au moins dans l'une des parties de penture (10), dont l'actionnement permet de déplacer la partie de charnière (2) par rapport à la partie de fixation (11) dans une direction de déplacement (V), l'axe de rotation (S) de l'agencement d'excentrique s'étendant transversalement à la direction de déplacement (V),
**caractérisée en ce que**
la partie de fixation (11) se compose d'une plaque de fixation (12), un collet (21) de l'agencement d'excentrique (20), pouvant tourner autour de l'axe de rotation (S), étant reçu dans un alésage (14) s'étendant dans la plaque de fixation (12) d'un côté frontal (19) vers le côté frontal (24) tourné vers la partie de charnière (2), à chaque fois un alésage supplémentaire (17) étant prévu à l'extrémité supérieure et à l'extrémité inférieure de la plaque de fixation (12), afin de recevoir à chaque fois une vis de fixation (15), les vis de fixation s'engageant dans des alésages filetés (9) dans le côté frontal (25) d'une branche de fixation (5) de la partie de charnière (2) tournée vers le côté frontal (24) de la partie de fixation (11),
les alésages (17) étant réalisés sous forme d'alésages à trous oblongs, dont l'écart ovale par rapport à une section transversale ronde circulaire se situe dans la direction de déplacement (V).

2. Penture selon la revendication 1, **caractérisée en ce que** les deux parties (2, 11) de la partie de penture (10) sont séparées parallèlement à l'axe de la charnière (A).

3. Penture selon la revendication 1 ou 2, **caractérisée en ce que** la partie de fixation (11) est réalisée de telle sorte qu'elle reste fixée pendant le déplacement contre la porte, la fenêtre ou similaire.

4. Penture selon l'une quelconque des revendications précédentes, **caractérisée en ce que** l'agencement d'excentrique (20) est configuré de telle sorte que le déplacement des parties s'effectue transversalement à la direction longitudinale de l'axe de la charnière (A).

5. Penture selon la revendication 4, **caractérisée en ce que** l'agencement d'excentrique (20) est configuré de telle sorte que le déplacement s'effectue horizontalement.

6. Penture selon la revendication 5, **caractérisée en ce que** l'agencement d'excentrique (20) est configuré de telle sorte que le déplacement s'effectue parallèlement au plan s'étendant à travers la porte, la fenêtre ou similaire.

7. Penture selon l'une quelconque des revendications précédentes, **caractérisée en ce que** l'agencement d'excentrique comprend une vis d'excentrique (20).

8. Penture selon l'une quelconque des revendications précédentes, **caractérisée en ce qu'**une partie de penture (11) est disposée sur le cadre fixe de la porte, de la fenêtre ou similaire.

9. Penture selon l'une quelconque des revendications précédentes, **caractérisée en ce que** l'autre partie de penture est disposée sur le battant de la porte, de la fenêtre ou similaire.

10. Penture selon l'une quelconque des revendications précédentes, **caractérisée en ce que** la partie de charnière (2) présente un ressort (7) saillant dans la direction de la partie de fixation (11).

11. Penture selon la revendication 10, **caractérisée en ce que** la partie de fixation (11) présente une rainure (13) adaptée au ressort (7), disposée dans la direction de la partie de charnière (2).

12. Penture selon l'une quelconque des revendications précédentes, **caractérisée en ce que** l'agencement d'excentrique (20) est monté, avec son collet (21) pouvant tourner autour de l'axe de rotation (S), dans l'alésage (14) et, avec sa partie (22) excentrique par rapport à celui-ci, dans un trou oblong (8).

13. Penture selon l'une quelconque des revendications précédentes, **caractérisée en ce que** l'alésage (14) est disposé dans la partie de fixation (11) et le trou oblong (8) est disposé dans la partie de charnière (2).
